# EUROPÄISCHE PATENTSCHRIFT

(11) **EP 0 493 664 B1**
(45) Veröffentlichungstag und Bekanntmachung des Hinweises auf die Patenterteilung: **20.07.1994**
(21) Anmeldenummer: 91119168.2
(22) Anmeldetag: 11.11.1991
(51) Int. Cl.: E01C 19/48

(54) **Verfahren zum Einbau von Schichten eines Strassenbaumaterials durch einen mit einem Verdichtungsaggregat versehenen Strassenfertiger**
Method for laying-down courses of road building material by a finisher provided with a compaction-aggregate
Procédé pour la pose de couches de matériel de voirie à l'aide d'un finisseur équipé d'un aggrégat de compactage

(30) Priorität: 14.12.1990 DE 4040029
(43) Veröffentlichungstag der Anmeldung: 08.07.1992
(73) Patentinhaber: Joseph Vögele AG, D-68146 Mannheim (DE)
(72) Erfinder: Ulrich, Alfred, Dr.-Ing., W-6802 Ladenburg (DE)
(74) Vertreter: Grünecker, Kinkeldey, Stockmair & Schwanhäusser Anwaltssozietät

(56) Entgegenhaltungen:
- CH-A- 432 570
- DE-A- 3 114 049

## Beschreibung

Die Erfindung bezieht sich auf ein Verfahren zum Einbau von Schichten eines Straßenbaumaterials durch einen fahrbaren, mit einem Verdichtungsaggregat versehenen Straßenfertiger der im Oberbegriff von Anspruch 1 erläuterten Art. Die Erfindung bezieht sich weiterhin auf einen dafür geeigneten Straßenfertiger der im Oberbegriff von Anspruch 5 erläuterten Art.

Ein Straßenfertiger, der mit einem stampfend angetriebenen Verdichtungsaggregat zum Verdichten des seiner Einbaubohle vorgelegten bituminösen Mischgutes arbeitet, ist der DE-A-31 14 049 bekannt. Der Tamper oder die Stampferleiste des bekannten Straßenfertigers wird durch eine Exzenterwelle in Vertikalrichtung bewegt. Die Exzenterwelle wird, bevorzugt durch einen hydrostatischen Antrieb, mit einer vorbestimmten Drehzahl angetrieben, wobei die Drehzahl die Frequenz der Vertikalbewegungen und die Exzentrizität den Tamperhub bestimmt. Die Drehzanl der Exzenterwelle und somit die Arbeitsfrequenz des Tampers ist so eingestellt, daß sie bei der normalen Einbaugeschwindigkeit d. h. der durchschnittlichen Fahrgeschwindigkeit, des Straßenfertigers entsprechend des verwendeten Straßenbaumaterials und der gewünschten Schichtstärke, die gewünschten Verdichtungsergebnisse liefert. Es ergibt sich jedoch bisher immer das Problem, daß insbesondere beim Anfahren des Straßenfertigers Anfahrbuckel bzw. -vertiefungen entstehen.

Der Erfindung liegt somit die Aufgabe zugrunde, ein Verfahren zum Einbau von Schichten eines Straßenhaumaterials durch einen fahrbaren, mit einem Verdichtungsaggregat versehenen Straßenfertiger und einen dafür geeigneten Straßenfertiger aufzuzeigen, mit dem Unregelmäßigkeiten in der einzubauenden Schicht beim Anfahren vermieden werden.

Die Aufgabe wird bei einem Verfahren durch die kennzeichnenden Merkmale des Anspruchs 1 gelöst.

Es konnte festgestellt werden, daß Unregelmäßigkeiten in der Einbauschicht beim Anfahren auf eine nicht mit der Einbaugeschwindigkeit abgestimmte Frequenz des Antriebes des Verdichtungsaggregates zurückzuführen sind. Durch die erfindungsgemäße Kopplung der Verdichtungsfrequenz an die tatsächliche Einbaugeschwindigkeit wird dieser Nachteil behoben. Darüberhinaus werden auch Unregelmäßigkeiten in der einzubauenden Schicht bei Schwankungen der Einbaugeschwindigkeit während des Einbaus oder beim Anhalten des Fertigers vermieden.

Die Maßnahme nach Anspruch 2 verbessert die Steuerung.

Durch die Ausgestaltung nach Anspruch 3 kann die Verdichterfrequenz je nach den Erfordernissen der einzubauenden Schicht auf genau angepaßte Weise mit der Einbaugeschwindigkeit gekoppelt werden.

Die Aufgabe wird bei einem Straßenfertiger durch die in Anspruch 4 angegebenen Merkmale gelöst.

Durch den erfindungsgemäßen Sensor kann die tatsächliche Einbaugeschwindigkeit festgestellt und zum Regeln der Verdichterfrequenz verwendet werden.

Zweckmäßigerweise wird die Einbaugeschwindigkeit gemäß Anspruch 5 über die Bestimmung der Fahrgeschwindigkeit des Straßenfertigers am Fahrantrieb festgestellt.

Die Maßnahme nach Anspruch 6 erhöht die Sicherheit der Steuerung.

Durch den in Anspruch 7 beschriebenen Regelkreis können Sollwerte für die einzubauende Schicht vorgegeben werden, so daß die Frequenz des Tamperantriebs entsprechend den unterschiedlichen Erfordernissen verschiedender Schichten im genau angepaßten Verhältnis zur Einbaugeschwindigkeit gehalten werden kann.

Die Erfindung kann gemäß Anspruch 8 sowohl für Rad- als auch für Rampenfahrzeuge verwendet werden.

Ein Ausführungsbeispiel der Erfindung wird nachfolgend anhand der Zeichnungen näher erläutert. Es zeigen:
**Figur 1** die Seitenansicht eines Straßenfertigers in schematischer Darstellung,
**Figur 2** die schematische Darstellung eines Tamperantriebs,
**Figur 3** einen schematischen Schaltplan der Steuerung des Tamperantriebs, und
**Figur 4** eine bevorzugte Sollwertkurve

Aus Figur 1 ist ein Straßenfertiger 1 ersichtlich, der über Räder 2 (oder ein Rampenfahrwerk) in Richtung des Pfeiles F auf einem Untergrund 3 fahrbar angetrieben ist. Der Straßenfertiger 1 schleppt eine Einbaubohle 4 nach, die über Holme 5 und Hubzylinder 6 an seinem Rahmen angelenkt ist. Zwischen der Einbohle 4 und dem Rahmen des Straßenfertigers 1 befindet sich eine quer zur Fahrrichtung F verlaufende Förderschnecke 7, durch die der Einbaubohle 4 Straßenbaumaterial 8, im vorliegenden Falle bituminöses Mischgut zum Herstellen einer Straßendeckenschicht 9, vorgelegt wird. An der in Fahrrichtung F vorderen Seite der Einbaubohle 4 ist ein Abstreifblech 10 vorgesehen, durch das das Mischgut 8 verteilt wird. Hinter dem Abstreifblech 10 befindet sich eine vertikal bewegbare Stampferleiste oder ein Tamper 11, der in seiner Vertikalbewegung an einer dahinterliegenden ersten Verdichtungsbohle 12 geführt wird. Der ersten Verdichtungsbohle 12 folgt eine zweite Verdichtungsbohle 13, wobei zwischen beiden Verdichtungsbohlen 12, 13 eine weitere Verdichtungsleiste angeordnet sein kann. Die beiden Verdichtungsbohlen 12, 13 sind jeweils an ihrer Unterseite mit einem Glättblech 12a bzw. 13a versehen, die die vom Tamper bzw. der Verdichtungsleiste 14 bearbeitete Oberfläche der Schicht 9 glätten.

Wie Figur 2 zeigt, weist der Tamper 11 eine vordere schräge Druckfläche 15 auf und ist in Lagern 16 an der Vorderseite der ersten Verdichtungsbohle 12 geführt. Um den Tamper 11 auf und ab zu bewegen, steht dieser über pleuelartige Antriebsglieder 17 mit einer Welle 18 eines Exzenterantriebes in Arbeitsverbindung, die in stationären Lagern 19 gelagert ist und durch einen in Figur 3 dargestellten, hydrostatischen Antrieb 20 in Bewegung setzbar ist.

Wie Figur 3 zeigt, enthält der hydrostatische Antrieb 20 in üblicher Weise eine Pumpe 21, ein Hydraulikventil 22 als Schalter für den Tamper und einen Motor 23. Mit dem Motor 23 ist die Antriebswelle 18 des Exzenterantriebes für den Tamper 11 verbunden.

Zum Regeln der Drehzahl der Antriebswelle 18 des Exzenterantriebes ist ein Regelkreis mit einem Regler 24 vorgesehen, der mit einem Start/Stop-Schalter 25 (Fahrhauptschalter) verbunden ist. Der Regler 24 erhält Signale von einem Istwertgeber 26, der die tatsächliche Drehzahl der Antriebswelle 18 und gegebenenfalls den Hub des Tampers 11 feststellt. Der Istwergeber 26 ist bevorzugt ein kontaktloser Wegsensor zum Feststellen der Drehzahl und der Amplitude. Der Regler 24 enthält weitere Signale von einem Istwertgeber 27, der mit einem Fahrgetriebe 28 an der Antriebswelle der Räder 2 verbunden ist und die tatsächliche Fahrgeschwindigkeit des Straßenfertigers 1 feststellt. An einem Sollwertgeber 29 wird der aus der Tabelle ersichtliche Bereich der Tamperdrehzahl je nach Einbaustärke, Schichtart und erforderliche Verdichtung vorgegeben.

Dem Regler 24 wird weiterhin eine empirisch ermittelte Sollwertkurve für die optimal wirksame Tamperdrehzahl in Abhängigkeit von der Fahrgeschwindigkeit des Fertigers vorgegeben. Auf der Basis dieser Vorgabe ermittelt der Regler 24 die optimale Drehzahl des Tamperantriebs für die festgestellte Fahrgeschwindigkeit, vergleicht die ermittelte, optimale Drehzahl mit dem vom Istwertgeber 26 ermittelten Istwert der Drehzahl und betätigt bei Abweichungen des ermittelten Drehzahl-Istwertes vom optimalen Sollwert einen elektrisch einstellbaren Stromregler 30, durch den die Tamperdrehzahl am Tampermotor 23 so weit verstellt wird, daß der Istwert der Tamperdrehzahl dem vorbestimmten Sollwert entspricht.

Figur 4 zeigt eine bevorzugte Sollwertkurve mit einem genau proportionalen Anstieg der Tamperdrehzahl (strichpunktierte Linie) mit der Einbaufahrgeschwindigkeit (durchgezogene Linie). Durch den Sollwertgeber 29 werden 100 Prozent der Tamperdrehzahl bei 100 Prozent der Einbaufahrgeschwindigkeit vorgegeben. Der Verlauf der Tamperdrehzahl bis zum Erreichen der vollen (100 Prozent) Fahrgeschwindigkeit wird dann nach dieser Sollwertkurve geregelt.

In Abwandlung des beschriebenen und gezeichneten Ausführungsbeispiels kann die Einbaugeschwindigkeit über andere Parameter als die Fahrgeschwindigkeit oder die Fahrgeschwindigkeit an anderer Stelle als am Getriebe festgestellt werden. Das erfindungsgemäße Verfahren ist weiterhin auch für andere Straßenfertiger mit anderen Verdichtungsaggregaten und für andere Exzenterantriebe einsetzbar. Die Sollwertkurve der Tamperdrehzahl muß nicht unbedingt mit dem Verlauf des Anstiegs der Einbaufahrgeschwindigkeit zusammenfallen; es kann vielmehr durch veränderte Parameter der Einbauschicht oder dergleichen eine abweichende Sollwertkurve notwendig werden.

## Patentansprüche

1. Verfahren zum Einbau von Schichten eines Straßenbaumaterials durch einen fahrbaren, mit einem Verdichtungsaggregat versehenen Straßenfertiger, wobei die Frequenz des Antriebs des Verdichtungsaggregates in Abhängigkeit von einer vorbestimmten Einbaufahrgeschwindigkeit und vorbestimmten Parametern der einzubauenden Schicht eingestellt wird, **dadurch** **gekennzeichnet**, daß die tatsächliche Einbaufahrgeschwindigkeit festgestellt und die Frequenz des Antriebes des Verdichtungsaggregates bei Abweichungen der tatsächlichen Einbaufahrgeschwindigkeit von der vorbestimmten Einbaufahrgeschwindigkeit nach einer durch den zeitlichen Verlauf der vorbestimmten Einbaufahrgeschwindigkeit zwischen O Prozent und 100 Prozens vorgegebenen Sollwertkurve selbsttätig verändert wird.

2. Verfahren nach Anspruch 1, **dadurch gekennzeichnet**, daß die tatsächliche Frequenz des Verdichterantriebs festgestellt und mit einem für die festgestellte, tatsächliche Einbaufahrgeschwindigkeit festgelegten Sollwert verglichen wird.

3. Verfahren nach einem der Ansprüche 1 oder 3, **dadurch** **gekennzeichnet**, daß vorgegebene Sollwerte für die Parameter der einzubauenden Schicht selbsttätig bei einer Veränderung der Antriebsfrequenz des Verdichtungsaggregats berücksichtigt werden.

4. Straßenfertiger zum Einbau von Schichten aus Straßenbaumaterial, mit einem Fahrantrieb und einem mit einer vorbestimmten Frequenz antreibbaren Verdichtungsaggregat, insbesondere einem Tamper, wobei die Frequenz entsprechend einer vorbestimmten Einbaugeschwindigkeit und Parametern der einzubauenden Schicht eingestellt ist, **gekennzeichnet durch** einen Sensor (27) zum Feststellen der tatsächlichen Einbaugeschwindigkeit und zum selbsttätigen Verändern der Frequenz des Verdichterantriebs (18, 20) entsprechend der tatsächlichen Einbaugeschwindigkeit nach einer vorgegebenen Sollwertkurve.

5. Straßenfertiger nach Anspruch 4, **dadurch** **gekennzeichnet**, daß der Sensor (27) ein mit dem Getriebe (28) des Fahrantriebs verbundender Istwertgeber zum Feststellen der Fahrgeschwindigkeit ist.

6. Straßenfertiger nach Anspruch 4 oder 5, **dadurch** **gekennzeichnet**, daß am Verdichterantrieb (18, 20) ein Istwertgeber (26) zum Feststellen der tatsächlichen Tamperfrequenz angeordnet ist.

7. Straßenfertiger nach einem der Ansprüche 4 bis 6, **gekennzeichnet durch** einen Regler (24) zum Verarbeiten der Signale des Sensors (27) und eines Sollwertgebers (29) für die Parameter der einzubauenden Schicht (9), wobei der Regler (24) mit einer Steuereinrichtung (30) des Verdichterantriebs (20) verbunden ist.

8. Straßenfertiger nach einem der Ansprüche 4 bis 7, **gekennzeichnet durch** ein Rad- oder ein Raupenfahrwerk.

## Claims

1. A method of laying courses of a roadbuilding material by means of a mobile road finishing machine provided with a compacting unit, the frequency of the drive of the latter being adjusted in dependence on a predetermined laying speed and predetermined parameters of the course for laying, characterised in that the actual laying speed of travel is detected and the frequency of the drive of the compacting unit is automatically changed in the event of the actual laying speed deviating from the predetermined laying speed, the automatic change being in accordance with a set-value curve predetermined by the variation in time of the predetermined laying speed between 0% and 100%.

2. A method according to claim 1, characterised in that the actual frequency of the compactor drive is detected and compared with a set-value fixed for the actual laying speed detected.

3. A method according to claim 1 or 3, characterised in that predetermined set-values for the parameters of the course for laying are automatically taken into account in a change of the drive frequency of the compacting unit.

4. A road finishing machine for laying courses of roadbuilding material, comprising a propulsion drive and a compacting unit, more particularly a tamper, adapted to be driven at a predetermined frequency, the frequency being adjusted in accordance with a predetermined laying speed and parameters of the course for laying, characterised by a sensor (27) for detecting the actual laying speed and for automatically varying the frequency of the compactor drive (18, 20) to a predetermined set-value curve in accordance with the actual laying speed.

5. A road finishing machine according to claim 4, characterised in that the sensor (27) is an actualvalue sensor connected to the propulsion drive transmission (28) for detecting the speed of travel.

6. A road finishing machine according to claim 4 or 5, characterised in that an actual-value sensor (26) for detecting the actual tamper frequency is disposed on the compactor drive (18, 20).

7. A road finishing machine according to any one of claims 4 to 6, characterised by a controller (24) for processing the signals from the sensor (27) and a set-value sensor (29) for the parameters of the course (9) for laying, the controller (24) being connected to a control device (30) of the compactor drive (20).

8. A road finishing machine according to any one of claims 4 to 7, characterised by a wheel or caterpillar running gear.

## Revendications

1. Procédé pour la pose de couches de matériel de voirie à l'aide d'un finisseur équipé d'un agrégat de compactage. la fréquence de l'entraînement de l'agrégat de compactage étant réglée en fonction d'une vitesse de manoeuvre de pose prédéterminée et de paramètres prédéterminés de la couche a poser, caractérisé en ce que la vitesse de manoeuvre de pose réelle est déterminée et qu'en cas de variations de la vitesse de manoeuvre de pose réelle par rapport à la vitesse de manoeuvre de pose prédéterminée, la fréquence de l'entraînement de l'agrégat de compactage est modifiée, selon une courbe de valeurs de consigne préétablie, selon l'évolution dans le temps de la vitesse de manoeuvre de pose prédéterminée entre 0 pour cent et 100 pour cent.

2. Procédé suivant la revendication 1, caractérisé en ce que la fréquence réelle de l'entraînement du compacteur est déterminée et comparée a une valeur de consigne déterminée pour la vitesse de manoeuvre de pose réelle déterminée.

3. Procédé suivant l'une des revendications 1 ou 2, caractérisé en ce qu'en cas de variation de la fréquence d'entraînement de l'agrégat de compactage, il est automatiquement tenu compte des valeurs de consigne préétablies pour les paramètres de la couche à poser.

4. Finisseur pour la pose de couches de matériel de voirie. avec un mécanisme de manoeuvre et un agrégat de compactage, en particulier un pilon, pouvant être entraîné à une fréquence prédéterminée, la fréquence étant réglée selon une vitesse de pose et des paramètres prédéterminés de la couche à poser. caractérisé par un capteur (27) destiné à déterminer la vitesse de pose réelle et a modifier automatiquement. selon une courbe de valeurs de consigne préétablie, la fréquence de l'entraînement du compacteur (18, 20) en fonction de la vitesse de pose réelle.

5. Finisseur suivant la revendication 4, caractérisé en ce que le capteur (27) est un capteur de valeur réelle, destiné à déterminer la vitesse de manoeuvre, raccordé à un mécanisme (28) du mécanisme de manoeuvre.

6. Finisseur suivant la revendication 4 ou 5, caractérisé en ce que sur l'entraînement du compacteur (18, 20) est disposé un capteur de valeur réelle (26) destiné à déterminer la fréquence de pilon réelle.

7. Finisseur suivant l'une des revendications 4 à 6, caractérisé par un régulateur (24) destiné à traiter les signaux du capteur (27) et un capteur de valeurs de consigne (29) pour les paramètres de la couche a poser (9), le régulateur (24) étant relié à un dispositif de commande (30) de l'entraînement du compacteur (20).

8. Finisseur suivant l'une des revendications 4 à 7, caractérisé par un mécanisme de manoeuvre à roues ou à chenilles.
